# EUROPÄISCHE PATENTSCHRIFT

(11) **EP 1 252 449 B1**
(45) Veröffentlichungstag und Bekanntmachung des Hinweises auf die Patenterteilung: **25.08.2004**
(21) Anmeldenummer: 01902390.2
(22) Anmeldetag: 02.02.2001
(51) Int. Cl.: F15B 13/02, F15B 11/024

(54) **VERFAHREN UND VORRICHTUNG ZUR STEUERUNG EINES HUBZYLINDERS, INSBESONDERE VON ARBEITSMASCHINEN**
METHOD AND DEVICE FOR CONTROLLING A LIFT CYLINDER, ESPECIALLY OF WORKING MACHINES
PROCEDE ET DISPOSITIF DE COMMANDE D'UN VERIN HYDRAULIQUE NOTAMMENT D'ENGINS DE TRAVAIL

(30) Priorität: 04.02.2000 DE 10004905
(43) Veröffentlichungstag der Anmeldung: 30.10.2002
(73) Patentinhaber: O & K ORENSTEIN & KOPPEL AG, 13581 Berlin (DE)
(72) Erfinder: WEBER, Jürgen, 01139 Dresden (DE); BÖSEBECH, Volker, 59174 Kamen (DE)
(74) Vertreter: Patentanwälte Meinke, Dabringhaus und Partner
(86) Internationale Anmeldenummer: PCT/EP2001/001121
(87) Internationale Veröffentlichungsnummer: WO 2001/057405

(56) Entgegenhaltungen:
- EP-A- 0 262 098
- EP-A- 0 629 781
- WO-A-98/36175
- DE-A- 1 406 784
- US-A- 4 434 708
- US-A- 5 062 349

## Beschreibung

Die Erfindung richtet sich auf ein Verfahren und eine Vorrichtung zur Steuerung eines Hubzylinders der im Anspruch 1 bzw. 2 angegebenen Gattung. Eine derartige Vorrichtung ist z. B. aus EP-A-262 098, EP-A-629 781 oder US-A-4 434 708 bekannt.

Hydraulische Hubzylinder von Arbeitsmaschinen können, wenn sie unter Last stehen, ohne zusätzliche Energiezufuhr abgesenkt werden, wobei es üblich ist, sowohl auf der Kolbenseite, d.h. im Druckzylinder-, wie auch auf der Stangenseite, d.h. im Saugzylinderraum, eine Ölfüllung vorzunehmen.

Es ist bei Hubzylindern von Arbeitsmaschinen bekannt, diese dadurch abzusenken, daß man das von der Last ausgeschobene Drucköl durch eine Steuereinheit oder frei einem Tank zuleitet, während die Hydraulikpumpe Hydrauliköl auf die Saugseite des Zylinders fördert, um Kavitation zu vermeiden. Dabei ist es nachteilig, daß zur Füllung der Saugseite zusätzliche Energie aufgewandt werden muß.

Eine andere Lösung besteht darin, die Saugseite des Zylinders mit dem Tank zu verbinden, so daß das Öl von der Saugseite aus dem Tank angesogen wird mit dem Nachteil, daß die Leitungswiderstände zwischen Zylinder und Tank überwunden werden müssen, was zu einer unvollständigen Füllung des Zylinders führen kann. Dem begegnet man durch Drosseln im Tankrücklauf, die allerdings Wärme erzeugen, die durch Kühlung abgeführt werden muß.

Aus Gründen der Energieeinsparung besteht die Forderung darin, die Zylinder ohne Zufuhr von Energie gesteuert absenken zu können, d.h. die Energie des von der Hubseite abfließenden Hydrauliköls zur Füllung der Saugseite zu nutzen unter Vermeidung von Drosseln. Dazu ist es bekannt, das unter Druck stehende, abfließende Hydrauliköl durch ein Steuerelement auf die Saugseite des Zylinders zu leiten, wobei beispielsweise ein gesondertes Senkventil zwischen Zylinder und Hauptsteuerventil vorgesehen ist, das beim Senkvorgang anstelle des Hauptschiebers betätigt wird, um die erforderliche Teilmenge auf die Saugseite des Zylinders zu leiten, während die Restmenge unter Umgehung des Hauptschiebers in den Tank abfließen kann.

Darüber hinaus ist eine weitere Lösung bekannt, die darin besteht, den Hauptsteuerschieber für den Hubzylinder als Hohlkolben auszubilden, der in der Senkposition eine Überleitung von der Druckseite zur Saugseite des Zylinders herstellt, wobei im Hohlkolben ein Rückschlagventil angeordnet ist und die Verbindung bei Normalbetrieb unterbricht. Die Herstellung eines derartigen Hohlkolbens als Steuerkolben im Hauptsteuerschieber ist aufwendig, wobei die entsprechende Schaltung zum Senken unter Schwerkraft den Nachteil hat, daß durch den Hubzylinder keine zusätzliche Kraft in Senkrichtung aufgebracht werden kann. Um auch in Senkrichtung eine Wirkung zu erreichen, muß die Schaltung zum Senken unter Schwerkraft ausgeschaltet werden.

Gegenüber den oben beschriebenen bekannten Lösungen besteht die Aufgabe der Erfindung darin, eine Verfahrensweise bzw. eine Vorrichtung zu schaffen, die unter Einstellung des Steuerschiebers unter allen Druckverhältnissen beim Senkvorgang den Saugraum des Zylinders ausreichend füllt, wobei automatisch eine Umschaltung auf Normalbetrieb des Zylinders vorgenommen wird, sobald eine zusätzliche Zylinderkraft in Senkrichtung benötigt wird.

Mit einem Verfahren der eingangs bezeichneten Art wird diese Aufgabe gemäß der Erfindung dadurch gelöst,
- daß von der Hydraulikpumpe im Steuerelement ein Verteilerkanal beaufschlagt wird, wobei über einen Steuerkolben im Steuerelement der Druckzylinderraum oder der Saugzylinderraum zugeschaltet wird,
- daß bei einem ersten vorbestimmten, durch die externe Kraft/Last (P) bewirkten Druck im Druckzylinderraum dieser über ein Rückschlagventil mit diesem Verteilerkanal verbunden und über ein von einem Drucksensor sowie einem daron aktivierbaren Schalter beeinflußbares Sperrventil der Zufluß der Pumpe zum Verteilerkanal gesperrt wird, wobei dem Kanal der Saugzylinderraum zugeschaltet ist, und
- daß bei Erreichen eines zweiten vorbestimmten Druckes das Rückschlagventil schließt und das Sperrventil, und damit der Zufluß der Hydraulikpumpe zum Verteilerkanal zur Aufbringung einer zusätzlichen Kraft im Saugzylinderraum geöffnet wird.

Vorrichtungsmäßig wird die oben angegebene Aufgabe dadurch gelöst, daß im Steuerelement ein von der Hydraulikpumpe beaufschlagbarer Verteilerkanal mit zwei über einen Steuerkolben zu- und abschaltbaren Ausgangskanälen mit Verbindungsleitungen zu dem Druckzylinderraum bzw. Saugzylinderraum des Hubzylinders vorgesehen ist, wobei zwischen dem einen Ausganskanal und dem Verteilerkanal ein Rückschlagventil, im Verteilerkanal ein den Pumpenzufluß beeinflussendes Sperrventil, zwischen dem einen Ausganskanal und Druckzylinderraum ein Drucksensor sowie ein davon aktivierbarer Schalter zur Betätigung eines Hydraulikventiles zur Betätigung des Sperrventiles vorgesehen ist.

Erkennbar ist es durch die erfindungsgemäße Verfahrensweise möglich, über das Steuerelement das vom Druckraum des Zylinders kommende Öl zur Saugseite zu leiten, wobei die Druckkontrolle im Druckraum sowie die entsprechende Einstellung des Rückschlagventiles sowie die Schaltung des Steuerventiles eine Absenkung ohne Aufbringung einer äußeren Kraft gewährleistet.

Besonders zweckmäßig ist dabei, daß beispielsweise bei vollständigem Absenken des Arbeitgsgerätes über den Hubzylinder sich der Druck im Druckraum des Zylinders verringert bzw. vollständig dem Systemdruck anpaßt, wobei das Rückschlagventil schließt und ggf. das Sperrventil geöffnet werden kann. Dies ist auch problemlos beim Absenken unter Druck möglich, hier wird über das Sperrventil die Beaufschlagung durch die Pumpe ermöglicht, die in Absenkrichtung wirken kann. Wird der Steuerkolben im Steuerelement geschaltet, kann dann die Pumpe in Hubrichtung unter Beaufschlagung des Druckraumes wirken.

Wird beispielsweise durch die äußere Kraft ein Druck von mehr als 20 bar an den Druckschalter gemeldet, wird das Steuerventil so geschaltet, daß die Hydraulikflüssigkeit das Sperrventil im Pumpverteilerkanal schließt und damit den Zufluß von Hydrauliköl von der Pumpe sperrt, so daß das Hydrauliköl aus dem Druckzylinderraum des Zylinders über das Rückschlagventil in den Saugzylinderraum strömt, wobei überschüssiges Öl ggf. in den Tank zurückgeleitet werden kann.

Sinkt der Druck beispielsweise durch Absetzen der äußeren Last im Druckzylinderraum ab, schließt das Rückschlagventil. Automatisch wird über den Drucksensor ein Steuersignal auf das Schaltventil gegeben, das schaltet und damit das Sperrventil drucklos macht, so daß dieses automatisch öffnet und den Zufluß des Hydrauliköls über die Pumpe auf die Saugseite des Zylinders ermöglicht, so daß ein Druck auf den Zylinder in Absenkrichtung möglich gemacht wird.

Soll gehoben werden, wird die Steuerseite des Kolbens entlastet, so daß dieser federbeaufschlagte Kolben faltet, womit der Zufluß des Hydrauliköls zur Druckseite des Kolbens geöffnet wird.

Weitere Ausgestaltungen der Erfindung ergeben sich aus den Unteransprüchen.

Besonders vorteilhaft ist beispielsweise, daß an den Steuerkanten des Steuerkolbens, dem Zu- bzw. Abfluß sowohl der Hub- als auch der Saugseite des Zylinders freigebende Steuernuten vorgesehen sind, wobei die Nuten auf der Hub- und der Saugseite dem Flächenverhältnis der Hub- und Saugseite des Zylinders entsprechen.

Eine zweckmäßige und kompakte Bauweise ergibt sich darüber hinaus, daß das Rückschlagventil eine integrale Einheit mit einem Sekundärdruck-Begrenzungsventil bildet.

Die Erfindung ermöglicht auch den Einsatz zweier Pumpen, wobei es dann zweckmäßig ist, im System wenigstens ein gesteuertes Sperr- und ein gesteuertes Rückschlagventil vorzusehen.

Weitere Einzelheiten, Merkmale und Vorteile der Erfindung ergeben sich aufgrund der nachfolgenden Beschreibung sowie anhand der Zeichnung. Diese zeigt in den
- Fig. 1a und 1b: ein erstes Ausführungsbeispiel der Erfindung mit der Position "Senken" einiger Vorrichtungselemente in Fig. 1a und der Position "Heben" einiger Vorrichtungselemente in Fig. 1b,
- Fig. 2: ein abgewandeltes Ausführungsbeispiel der Vorrichtung gemäß Fig. 1,
- Fig. 3: ein Beispiel mit zwei Pumpen sowie in
- Fig. 4: eine vergrößerte Darstellung einer eingebauten Sekundärabsicherung mit integriertem Rückschlagventil.

Die in den Figuren allgemein mit 1 bezeichnete Vorrichtung zur Steuerung der Bewegung eines mit 2 bezeichneten Hubzylinders ist zum Teil symbolisch und ansonsten in den Figuren im Schnitt gezeichnet und besteht im wesentlichen aus einem Steuerelement 3 mit einem darin verschiebbaren Steuerkolben 4, über den unterschiedliche Kanäle, die weiter unten näher beschrieben werden, geöffnet, geschlossen bzw. miteinander verbunden werden können.

Im Steuerelement 3 ist im Beispiel der Fig. 1 ein sich querschnittlich etwa U-förmig darstellender Verteilerkanal 5 vorgesehen, der etwa symmetrisch von einem Pumpkanal 6 beaufschlagt ist, an dem eine Hydraulikölpumpe 7 angeschlossen ist. Zur Absperrung des Zuflusses über den Pumpkanal 6 zum Verteilerkanal 5 ist etwa zentrisch ein Sperrventil 8 vorgesehen, das über ein Schaltventil mittels einer Pumpenzuflußleitung 10 mit der Pumpe 7 verbindbar ist.

Der Zylinder 2 weist einen mit 11 bezeichneten Saugraum und mit 12 bezeichneten Druckraum, definiert durch eine von außen anliegende Last (Pfeil P), auf, die über Leitungen mit einem nach der vorgenannten Druckdefinition in gleicher Weise definierten Druckkanal 13 und einem Saugkanal 14 im Steuerelement 3 verbunden sind, wobei der Druckkanal 13 und der Saugkanal 14 parallel zu den beiden Teilarmen des Pumpenverteilerkanales 5 angeordnet und alle diese Kanäle über den Steuerkolben 4 zu- bzw. wegfaltbar sind.

Über ein mit 15 bezeichnetes und in Fig. 4 vergrößert wiedergegebenes Rückschlagventil innerhalb einer Sekundärabsicherung 16 kann bei ausreichend hohem Druck im Kanal 13 Hydraulikfluid von dort in den Verteilerkanal 5 fließen, was weiter unten näher beschrieben ist.

Neben den beschriebenen Elementen weist die Vorrichtung 1, d.h. das Steuerelement 3, in der Achse des Steuerkolbens 4 an einem Ende einen Steueranschluß 17 auf, über den bei Druckaufbringung der Steuerkolben 4 gegen eine Feder 18 verschoben werden kann, die innerhalb einer Federkappe 19 untergebracht ist.

Der Druck im Druckzylinderraum 12, bzw. in der davon zum Druckkanal 13 führenden Leitung, ist über einen Drucksensor 20 meßbar. Über eine Leitung 21 aus der Federkappe 19 ist ein Schalter 22 aktivierbar, der wiederum in Verbindung mit dem Drucksensor 20 das Ventil 9 schaltet. Neben dem doppelt wirkenden Verteilerkanal 5 und dem Druckkanal 13 sowie dem Saugkanal 14 sind im Steuerelement 3 zwei weitere parallele Tankkanäle 23 bzw. 24 vorgesehen, die zum einen von je einer Sekundärabsicherung 16 beaufschlagt sind und zum anderen die Zuleitungen zu den mit 25 bezeichneten Tank bilden, um einen Überlauf je nach Schaltvorgang zu gewährleisten.

Um einen entsprechenden Durchfluß zu ermöglichen, weist der Steuerkolben 4 an den entsprechenden Stellen Steuernuten 26 bzw. 27 auf.

Die Funktionsweise der Vorrichtung 1 sei nachfolgend anhand der Beispiele der Fig. 1a und 1b näher erläutert:

Wird über den Steueranschluß 17 der Kolben des Steuerschiebers auf "Senken" (Fig. 1) geschaltet, so bewegt sich der Kolben 4 in Richtung der Federkappe 19. Die äußere Last P erzeugt in dem Zylinder 2 in dem Zylinderraum 12 einen Druck und die Druckflüssigkeit des Zylinderraumes 12 fließt über den Kanal 13, das Rückschlagventil 15, welches in diesem Beispiel in der Patrone der Sekundärabsicherung 16 eingebaut ist (Fig. 4), in den Verteilerkanal 5. Über die Steuernuten 27 gelangt die Druckflüssigkeit in den Kanal 14, der zu dem Saugraum 11 des Zylinders 2 führt. Der Druck im Zylinderraum 12 schaltet ferner den Drucksensor 20, der das Ventil 9 betätigt und damit den Druck der Pumpe 7 auf das Sperrventil 8 leitet, das somit schließt.

Gleichzeitig wird durch die Verschiebung des Steuerschiebekolbens 4 über die Steuernut 26 eine Verbindung zu dem Tankkanal 23 hergestellt. Da die Drücke in den Kanälen 5 und 13 bei geöffnetem Rückschlagventil 15 gleich sind und somit auch an den Steuernuten 26 und 27, kann die Ausbildung der Steuernuten 26 und 27 so gestaltet werden, daß dem Saugraum 11 des Zylinders 2 unter allen Steuerkolbenstellungen und Druckverhältnissen die erforderliche Menge an Hydrauliköl zur Verfügung gestellt wird, während die Restmenge dem Tank 25 zugeführt wird. Das Mengenverhältnis des zum Tank 25 und zum Saugraum 11 des Zylinders 2 abfließenden Hydrauliköls bleibt dabei konstant. Der Fluß des Hydrauliköls vom Zylinderraum 12 zum Zylinderraum 11 ist punktiert angedeutet.

Gleichzeitig mit dem Einschalten des Senkvorganges kann die Pumpe 7 auf Null-Förderung gesteuert werden oder durch geeignete Schaltmittel auf andere Verbraucher geleitet werden. Dadurch ist der Verteilerkanal 5 drucklos und das Sperrventil 8 schließt auch in diesem Fall selbsttätig.

Wird die Last P auf dem Boden abgesetzt, so wird der Druck im Zylinderraum 12 im Bereich von Null liegen. Der Drucksensor 20 ermittelt diesen Zustand und entlastet das Sperrventil 8 vom Pumpendruck und stellt damit für den Senkvorgang den Normalbetrieb her. Um für den Hubvorgang das Sperrventil 8 offen zu halten, unterbricht der Schalter 22 das Signal vom Drucksensor 20 zum Ventil 9, das Sperrventil 8 ist druckentlastet und kann öffnen.

Der Schalter 22 wird von dem Steuersignal für das "Heben" (Fig. 1b) geschaltet, das hier als Beispiel über die Leitung 21 aus der Federkappe 19 entnommen wird. Der Fluß des Hydrauliköls beim Heben ist in Fig. 1b ebenfalls punktiert angedeutet. Durch diese erfindungsgemäße Anordnung ist eine Regenerativschaltung beim Senken unter Last gegeben, während die Funktionen "Senken" und "Heben" mit der Pumpe als Normalbetrieb sich automatisch einstellen.

In einer zweiten Ausgestaltung der Erfindung gemäß Fig. 2 wird der Druck des Zylinderraumes 12 über das Ventil 9 über eine Leitung auf einen Pumpenregler 28 geschaltet und damit die Pumpe 7 auf Null-Förderung gestellt. In dieser Ausführung kann anstelle eines gesteuerten Sperrventils ein Rückschlagventil 29 vorgesehen werden. Diese Ausführung mit Rückschlagventil 29 kann bei allen Systemen verwendet werden, bei denen bei Einschaltung des Senkvorganges für den Zylinder 2 der Pumpenzufluß zum Kanal 5 unterbrochen ist.

Eine dritte Ausgestaltung der Erfindung ist in Fig. 3 dargestellt. Dabei werden zwei Pumpen 7a und 7b in den Steuerschieber eingeleitet, wobei die Pumpe 7a nur für das Senken bei ausgeschalteter Regenerativschaltung und Pumpe 7a und 7b für das Heben vorgesehen sind. Dabei wird der Pumpendruck der Pumpen 7a über das Ventil 9 auf das Ventil 8a geschaltet. In diesem Beispiel ist die Pumpe 7a beim Senken durch andere Verbraucher abgeschaltet oder drucklos geschaltet, so daß für diesen Kreis das Rückschlagventil vorgesehen ist.

In Fig. 4 ist eine vorteilhafte Anordnung des Rückschlagventils 15 dargestellt. Ventilblöcke für Arbeitsmaschinen verfügen über Sekundärsabsicherungen 16. Eine vorteilhafte und wirtschaftlich günstigere Ausführung ist, wenn das Rückschlagventil 15 in dem Gehäuse der Sekundärabsicherungen 16 so angeordnet ist, daß das Rückschlagventil 15 den Kanal 13 mit dem Verteilerkanal 5 verbindet.

## Patentansprüche

1. Verfahren zur Steuerung eines Hubzylinders (2) von Arbeitsmaschinen, wie Baggern, Radladern od. dgl., wobei der Hubzylinder (2) in Senkrichtung von einer externen Kraft (äußeren Last P) beaufschlagbar ist, wobei der Druckzylinderraum (12) und der Saugzylinderraum (11) des Hubzylinders (2) mit Druckflüssigkeit über eine diese beiden Räume (11, 12) miteinander verbindende Leitung mit einem darin vorgesehenen Steuerelement (3) beaufschlagt sind, wobei das Steuerelement (3) die Zu- bzw. Abflüsse der Zylinderräume (12,11) und den Überlauf in einen Tank (25) für das Arbeitsmedium über eine Hydraulikpumpe (7) steuert,
**dadurch gekennzeichnet,**
**daß** von der Hydraulikpumpe (7) im Steuerelement (3) ein Verteilerkanal (5) beaufschlagt wird, wobei über einen Steuerkolben (4) im Steuerelement (3) der Druckzylinderraum (12) oder der Saugzylinderraum (11) zugeschaltet wird,
**daß** bei einem vorbestimmten, durch die externe Kraft/Last (P) bewirkten Druck im Druckzylinderraum (12) dieser über ein Rückschlagventil (15) mit diesem Verteilerkanal (5) verbunden und über ein von einem Drucksensor (20) sowie einem daron aktivierbaren Schalter (22) beeinflußbares Sperrventil (8) der Zufluß der Pumpe (7) zum Verteilerkanal (5) gesperrt wird, wobei dem Kanal (5) der Saugzylinderraum (11) zugeschaltet ist, und
**daß** bei Erreichen eines anderen vorbestimmten Druckes das Rückschlagventil (15) schließt und das Sperrventil (8) und damit der Zufluß der Hydraulikpumpe (7) zum Verteilerkanal (5) zur Aufbringung einer zusätzlichen Kraft im Saugzylinderraum (11) geöffnet wird.

2. Vorrichtung (1) zur Steuerung eines Hubzylinders (2) von Arbeitsmaschinen, wie Baggern, Radladern od. dgl., wobei der Hubzylinder (2) in Senkrichtung von einer externen Kraft (äußeren Last P) beaufschlagbar ist, wobei der Druckzylinderraum (12) und der Saugzylinderraum (11) des Hubzylinders (2) mit Druckflüssigkeit über eine diese beiden Räume (11,12) miteinander verbindende Leitung mit einem darin vorgesehenen Steuerelement (3) beaufschlagt sind, wobei das Steuerelement (3) die Zu- bzw. Abflüsse der Zylinderräume (12,11) und den Überlauf in einen Tank (25) für das Arbeitsmedium über eine Hydraulikpumpe (7) steuert,
**dadurch gekennzeichnet,**
**daß** im Steuerelement (3) ein von der Hydraulikpumpe (7) beaufschlagbarer Verteilerkanal (5) mit zwei über einen Steuerkolben (4) zu- und abschaltbaren Ausgangskanälen (13,14) mit Verbindungsleitungen zu dem Druckzylinderraum (12) bzw. Saugzylinderraum (11) des Hubzylinders (2) vorgesehen ist, wobei zwischen dem einen Ausgangskanal (13) und dem Verteilerkanal (5) ein Rückschlagventil (15), im Verteilerkanal (5) ein den Pumpenzufluß beeinflussendes Sperrventil (8), zwischen dem einen Ausganskanal (13) und Druckzylinderraum (12) ein Drucksensor (20) sowie ein davon aktivierbarer Schalter (22) zur Betätigung eines Hydraulikventiles (9) zur Betätigung des Sperrventiles (8) vorgesehen ist.

3. Vorrichtung nach Anspruch 2,
**dadurch gekennzeichnet,**
**daß** an den Steuerkanten des Steuerkolbens (4), dem Zu- bzw. Abfluß sowohl der Hub- als auch der Saugseite des Zylinders (2) freigebende Steuernuten (26,27) vorgesehen sind, wobei die Nuten auf der Hub- und der Saugseite dem Flächenverhältnis der Hub- und Saugseite des Zylinders (2) entsprechen.

4. Vorrichtung nach Anspruch 2 oder 3,
**dadurch gekennzeichnet,**
**daß** das Rückschlagventil (15) eine integrale Einheit mit einem Sekundärdruck-Begrenzungsventil (16) bildet.

5. Vorrichtung nach Anspruch 2 oder einem der folgenden,
**dadurch gekennzeichnet,**
**daß** zwei Pumpen (7a,7b) vorgesehen sind mit einem Rückschlagventil (15), einem weiteren Rückschlagventil (29) sowie einem druckbeaufschlagten Sperrventil (8a) im Steuerelement (3a).

6. Vorrichtung nach Anspruch 2 oder einem der folgenden,
**dadurch gekennzeichnet,**
**daß** ein Pumpenregler (28) zur Regelung der Förderpumpe (7) in Abhängigkeit des Druckes im Druckraum (12) des Zylinders (2) vorgesehen ist.

7. Vorrichtung nach Anspruch 2 oder einem der folgenden,
**dadurch gekennzeichnet,**
**daß** Steuernuten vorgesehen sind zur Verbindung des Druckkanales (13) bzw. Saugkanales (14) mit zugeordneten Tankkanälen (16 bzw. 23) zur Hydrauliköl-Überschubableitung in den Hydrauliktank (25).

## Claims

1. Method for controlling a lifting cylinder (2) of work machines such as diggers, wheel loaders and the like, wherein in the lowering direction the lifting cylinder (2) can be pressurised by an external force (outer load P), wherein the pressure cylinder space (12) and the suction cylinder space (11) of the lifting cylinder (2) are pressurised with hydraulic fluid via a conduit that connects these two spaces (11, 12) with one another, with a control element (3) that is provided therein, wherein the control element (3) controls the inflow and outflow of the cylinder spaces (12, 11) and the overflow into a tank (25) for the work medium via a hydraulic pump (7),
**characterised in that**
a distributor channel (5) is pressurised by the hydraulic pump (7) in the control element (3), wherein via a control piston (4) in the control element (3), the pressure cylinder space (12) or the suction cylinder space (11) is switched **in;**
**that** in the case of a predetermined pressure, effected by the external force/load (P), in the pressure cylinder space (12), this is connected via a reflux valve (15) with this distributor channel (5), and via a stop valve (8) that can be influenced by a pressure sensor (20), as well as by a switch (22) activated by it, the inflow of the pump (7) to the distributor channel (5) is blocked, wherein the suction cylinder space (11) is switched to the channel (5), and
that when a predetermined pressure is reached, the reflux valve (15) closes and the stop valve (8), and thus the inflow of the hydraulic pump (7) to the distributor channel (5), is opened, to apply an additional force in the suction cylinder space (11).

2. Device (1) to control a lifting cylinder (2) of work machines such as diggers, wheel loaders and the like, wherein in the lowering direction the lifting cylinder (2) can be pressurised by an external force (outer load P), wherein the pressure cylinder space (12) and the suction cylinder space (11) of the lifting cylinder (2) are pressurised with hydraulic fluid via a conduit that connects these two spaces (11, 12) with one another, with a control element (3) that is provided therein, wherein the control element (3) controls the inflow and outflow of the cylinder spaces (12, 11) and the overflow into a tank (25) for the work medium via a hydraulic pump (7),
**characterised in that**
provided in the control element (3) is a distributor channel (5) that can be pressurised by the hydraulic pump (7), with two output channels (13, 14) that can be switched in and out via a control piston (4), with connecting conduits to the pressure cylinder space (12) or the suction cylinder space (11) of the lifting cylinder (2), wherein provided between the one output channel (13) and the distributor channel (5) there is one reflux valve (15), in the distributor channel (5) there is a stop valve (8) that influences the pump inflow, between the one output channel (13) and the pressure cylinder space (12) there is a pressure sensor (20), as well as a switch (22) which can be activated by it, to actuate a hydraulic valve (9) to actuate the stop valve (8).

3. Device in accordance with claim 2, **characterised in that** provided at the control edges of the control piston (4), at the inflow and outflow of both the lifting and suction sides of the cylinder (2), there are releasing control grooves (26, 27), wherein the grooves on the lifting and suction sides correspond to the area ratio of the lifting and suction sides of the cylinder (2).

4. Device in accordance with claim 2 or 3, **characterised in that** the reflux valve (15) forms an integral unit with a secondary pressure limitation valve (16).

5. Device in accordance with claim 2 or one of the subsequent ones, **characterised in that** two pumps (7a, 7b) are provided, with a reflux valve (15) a further reflux valve (29), as well as a pressurised stop valve (8a) in the control element (3a).

6. Device in accordance with claim 2 or one of the subsequent ones, **characterised in that** one pump (28) is provided to regulate the feed pump (7), depending on the pressure in the pressure space (12) of the cylinder (2).

7. Device in accordance with claim 2 or one of the subsequent ones, **characterised in that** control grooves are provided, to connect the pressure channel (13) or suction channel (14) with assigned tank channels (16 or 23) to the hydraulic oil overfeed branch into the hydraulic tank (25).

## Revendications

1. Procédé de commande d'un vérin hydraulique (2) d'engins de travail du type pelles excavatrices, chargeuses sur roues ou similaire, dans lequel le vérin hydraulique (2) peut être alimenté, en direction d'abaissement, par une force externe (charge externe P), en sorte que la chambre de pression (12) et la chambre d'aspiration (11) du vérin hydraulique (2) sont alimentées en fluide de pression par le biais d'une ligne reliant ces deux chambres (11, 12) l'une à l'autre avec un organe de commande (3) prévu à l'intérieur, de telle sorte que l'organe de commande (3) contrôle, par le biais d'une pompe hydraulique (7), les arrivées et écoulements des chambres (12, 11) ainsi que l'écoulement dans un réservoir pour le fluide de travail,
**caractérisé en ce que**
un canal distributeur (5) est alimenté par la pompe hydraulique (7) dans l'organe de commande (3), en sorte que la mise en circuit de la chambre de pression (12) et de la chambre d'aspiration (11) est effectuée via un piston pilote (4) dans l'organe de commande (3),
**en ce que**, en présence d'une pression prédéfinie, provoquée par la force/charge externe (P) dans la chambre de pression (12), celle-ci est reliée, par le biais d'une soupape de retenue (15) à ce canal distributeur (5) et **en ce que** l'arrivée de la pompe (7) au canal distributeur (5) est bloquée par l'intermédiaire d'un clapet antiretour (8) soumis à un capteur de pression (20) ainsi qu'à un commutateur (22) activable par celui-ci, où la chambre d'aspiration (11) est mise en circuit avec le canal (5) et
**en ce que**, lorsqu'une autre pression prédéfinie est atteinte, la soupape de retenue (15) se ferme et le clapet antiretour (8), et avec lui l'arrivée de la pompe hydraulique (7) au canal distributeur (5), s'ouvre pour que s'applique une force supplémentaire dans la chambre d'aspiration (11).

2. Dispositif de commande (1) d'un vérin hydraulique (2) d'engins de travail, du type pelles excavatrices, chargeuses sur roues ou similaire, dans lequel le vérin hydraulique (2) peut être alimenté, en direction d'abaissement, par une force externe (charge extérieure P), en sorte que la chambre de pression (12) et la chambre d'aspiration (11) du vérin hydraulique (2) sont alimentées en fluide hydraulique par l'intermédiaire d'une ligne reliant ces deux chambres (11, 12) avec un organe de commande (3) prévu à l'intérieur, de telle sorte que l'organe de commande (3) contrôle, par l'intermédiaire d'une pompe hydraulique (7), les arrivées et écoulements des chambres (11,12) ainsi que l'écoulement dans un réservoir (25) pour le fluide de travail,
**caractérisé en ce que**
il est prévu dans l'organe de commande (3) un canal distributeur (5) pouvant être alimenté par la pompe hydraulique (7) doté de deux canaux de sortie (13, 14) pouvant être mis en circuit ou hors circuit par le biais d'un piston pilote (4), de lignes de raccordement à la chambre de pression (12), respectivement à la chambre d'aspiration (11) du vérin hydraulique (2), de telle sorte que, entre le premier canal de sortie (13) et le canal distributeur (5), il est prévu une soupape de retenue (15), dans le canal distributeur (5), un clapet antiretour (8) agissant sur l'arrivée de la pompe, entre le premier canal de sortie (13) et la chambre de pression (12), un capteur de pression (20) ainsi qu'un commutateur (22) pouvant être activé par celui-ci permettant d'actionner une soupape hydraulique (9) servant à actionner le clapet antiretour (8).

3. Dispositif selon la revendication 2,
**caractérisé en ce que**
au niveau des rampes de commande du piston pilote (4), au niveau de l'arrivée et de l'écoulement tant du côté levage que du côté aspiration du vérin (2), il est prévu des rainures de dégagement (26, 27), les rainures côté levage et côté aspiration correspondant au rapport de section des côtés levage et aspiration du vérin.

4. Dispositif selon la revendication 2 ou 3,
**caractérisé en ce que**
la soupape de retenue (15) constitue avec une soupape de limitation de pression secondaire (16) une unité intégrée dans un ensemble.

5. Dispositif selon la revendication 5 ou l'une quelconque des suivantes,
**caractérisé en ce que**
l'on prévoit, dans l'organe de commande (3a), deux pompes (7a, 7b) avec une soupape de retenue (15), une autre soupape de retenue (29) ainsi qu'un clapet antiretour (8a) pouvant être alimenté en pression.

6. Dispositif selon la revendication 2 ou l'une quelconque des suivantes,
**caractérisé en ce que**
l'on prévoit un régulateur de pompe (28) servant à régler la pompe de refoulement (7) en fonction de la pression dans la chambre de pression (12) du vérin (2).

7. Dispositif selon la revendication 2 ou l'une quelconque des suivantes,
**caractérisé en ce que**
l'on prévoit des rainures de commande pour raccordement du canal de pression (13), respectivement du canal d'aspiration (14) aux canaux de réservoirs associés (16, respectivement 23) pour dérivation d'un excédent d'huile hydraulique dans le réservoir hydraulique (25).
